# EUROPÄISCHE PATENTSCHRIFT

(11) **EP 1 093 865 B1**
(45) Veröffentlichungstag und Bekanntmachung des Hinweises auf die Patenterteilung: **20.08.2003**
(21) Anmeldenummer: 00121628.2
(22) Anmeldetag: 04.10.2000
(51) Int. Cl.: B21B 41/10, B21B 1/28, B65H 20/32

(54) **Verfahren zum Reduzieren der Schrottlänge beim Walzen von mittels Schweissnähten verbundener Metallbänder und Tandemstrasse zur Durchführung des Verfahrens**
Method for reducing scrap material in the rolling of metal strips which are joined by weld seams and tandem train for implementing said method
Procédé de réduction des mitrailles de ferrailles pour laminage de bandes metalliques jointes par soudures et laminoir tandem pour éxécuter ce procédé

(30) Priorität: 21.10.1999 DE 19950609
(43) Veröffentlichungstag der Anmeldung: 25.04.2001
(73) Patentinhaber: BWG BERGWERK- UND WALZWERK-MASCHINENBAU GMBH, D-47051 Duisburg (DE)
(72) Erfinder: Noé Rolf, Dipl.-Ing., D-45478 Mülheim/Ruhr (DE); Dr. mont Andreas Noé ,Dipl.-Ing, D-47647 Kerken (DE)
(74) Vertreter: Honke, Manfred, Dr.-Ing.

(56) Entgegenhaltungen:
- EP-A- 0 509 177
- EP-A- 0 936 002
- DE-A- 3 441 691

## Beschreibung

Die Erfindung betrifft ein Verfahren zum Reduzieren der Schrottlänge beim Walzen von mittels Schweißnähten verbundener Metallbänder, insbesondere beim Kaltwalzen von austenitischen und ferritischen Edelstahlbändern.

Es sind Tandemstraßen mit zwei oder mehreren Walzgerüsten bekannt. Bei derartigen Tandemstraßen ist entweder eine im wesentlichen gerade, stramme Bandführung zwischen den Walzgerüsten verwirklicht oder ein Schlingenheber vorgesehen, um einen Bandlängenausgleich zwischen den Walzgerüsten erzeugen zu können. Derartige Tandemstraßen bzw. -walzwerke werden in zunehmendem Maße auch In-line in Bandprozeßlinien eingesetzt, z. B. in Kontiwalzlinien, Konti-, Beiz- und Kaltwalzlinien oder Konti-, Glüh-, Beiz- und Kaltwalzlinien für Edelstahlbänder usw. Derartige Bandprozeßlinien werden von den zu behandelnden Metallbändern kontinuierlich durchlaufen. Diese Metallbänder werden von Coils abgewickelt und mittels Schweißnähten miteinander verbunden. Die Walzgerüste müssen beim Durchlaufen der Schweißnähte regelmäßig geöffnet werden. Das gilt insbesondere für austenitische und ferritische Metallbänder, aber auch unter Berücksichtigung der Dickenunterschiede zwischen den miteinander verschweißten Metallbändern. Durch das Öffnen der Walzgerüste werden Bandabschnitte vorgegebener Länge vor und hinter der jeweiligen Schweißnaht nicht oder nur teilweise gewalzt und müssen daher als Schrott im Auslauf der Bandprozeßlinien herausgetrennt, regelmäßig herausgeschnitten werden. Die daraus resultierende Schrottlänge beträgt im Falle einer Tandemstraße mit zwei Walzgerüsten ca. 20 m pro Coil bzw. Metallband. Das entspricht in etwa dem zweifachen Abstand zwischen zwei Walzgerüsten. Denn bei herkömmlichen Tandemstraßen wird die jeweilige Schweißnaht bis vor das erste Walzgerüst gefahren. Das Metallband wird gestoppt. Die Walzgerüste werden geöffnet. Bei geöffneten Walzgerüsten findet im allgemeinen ein Walzenwechsel statt. Die Schweißnaht wird während des Walzenwechsels bis hinter das zweite Walzgerüst gefahren. Danach und folglich nach dem Walzenwechsel werden beide Walzgerüste wieder geschlossen, so daß das Walzen des nächsten Coils bzw. Metallbandes beginnen kann. Folglich entspricht die minimale Schrottlänge dem zweifachen Abstand zwischen den beiden Walzgerüsten, weil die diesem Abstand entsprechende in bezug auf die Schweißnaht vorlaufende Bandlänge ebenso nur in einem Walzgerüst und folglich teilweise gewalzt ist wie die in bezug auf die Schweißnaht nachlaufende Bandlänge. Produktabhängig werden die Walzen alle 1 - 10 Coils gewechselt.

Hinz kommt, daß beim Kaltwalzen von Edelstählen bestimmte Zugverhältnisse hinsichtlich Einlaufzug und Auslaufzug an einem Walzgerüst eingehalten werden müssen, um ein Bandschlupfen im Walzgerüst und eine damit verbundene Instabilität zu vermeiden, die zu einen Bandriß führen kann. Ein Bandriß würde zu erheblichen Produktionsausfallund Schrottkosten führen. Für die Bandzugmessung werden im allgemeinen Bandzugmeßrollen derart eingesetzt, daß das Metallband die Bandzugmeßrollen lediglich mit einem Winkel von 5° - 15° umschlingt. Kraftmeßdosen messen die horizontale und/oder vertikale Kraftkomponente, welche das Metallband auf die Bandzugmeßrollen ausübt. Der Bandzug wird unter der Annahme ermittelt, daß das betreffende Metallband im wesentlichen biegeschlaff ist. Bei Metallbändern mit größerer Banddicke ist die Annahme der Biegeschlaffheit jedoch nicht mehr gerechtfertigt. Vielmehr verhalten sich Metallbänder mit wachsender Banddicke schließlich wie ein Biegebalken. Folglich wird selbst bei einem Bandzug Null eine Kraft auf die Bandzugmeßrollen ausgeübt. Dadurch wird die Bandzugmessung negativ beeinflußt. Hinzu kommt eine sich durch das Eigengewicht des jeweiligen Metallbandes überlagernde Kraft, so daß bei dem vorerwähnten Umschlingungswinkel erhebliche Meßfehler in Abhängigkeit von den jeweiligen Banddicken auftreten können. Da im übrigen der Einfluß unterschiedlicher Bandfestigkeiten, insbesondere der Einfluß sich durch das Walzen ändernder Bandfestigkeiten, unberücksichtigt bleibt, können fehlerhafte Bandzugmessungen schließlich zu einem Bandriß führen. Ein weiteres Problem, welches beim Kaltwalzen von Edelstahlbändern und insbesondere Edel-Warmbändern auftritt, sind die bei gleichem Produkt von Coil zu Coil oft stark schwankenden Werte der Banddicke, des Bandesprofils und der Bandfestigkeit am Anfang eines Coils. Die Walzgerüste müssen vor Walzbeginn hinreichend gut voreingestellt werden. Das gilt in bezug auf die Walzkraft ebenso wie hinsichtlich der Einstellung von Planheitsstellgliedern, um ein Planwalzen zu gewährleisten. Auch bei mangelhafter Gerüstvoreinstellung kann es daher zu Überwalzungen und folglich Bandrissen kommen.

Der Erfindung liegt die Aufgabe zugrunde, ein Verfahren der eingangs beschriebenen Ausführungsform anzugeben, wonach sich Schrottverluste beim Durchlaufen von Schweißnähten durch dafür geöffnete Walzgerüste hierdurch erheblich reduzieren und genaue Bandzugmessungen zwischen den Walzgerüsten ebenso wie eine genaue Voreinstellung der Walzgerüste in einfacher und funktionsgerechter Weise erreichen lassen.

Zur Lösung dieser Aufgabe lehrt die Erfindung ein Verfahren zum Reduzieren der Schrottlänge beim Walzen von mittels Schweißnähten verbundener Metallbändern, insbesondere beim Kaltwalzen von austenitischen und ferritischen Edelstahlbändern, in einer durchlaufenen Tandemstraße mit zumindest zwei Walzgerüsten, wonach die jeweilige Schweißnaht vor dem ersten Walzgerüst angehalten oder im Schleichgang gefahren wird, während das zweite Walzgerüst das in bezug auf die Schweißnaht vorlaufende Metallband weiterwalzt und das weiterzuwalzende Metallband aus einem zwischen beiden Walzgerüsten angeordneten Bandspeicher erhält, das erste Walzgerüst geöffnet und die Schweißnaht durch das erste Walzgerüst hindurchgefahren wird, anschließend das erste Walzgerüst geschlossen und die Schweißnaht nach dem Durchlaufen des Bandspeichers vor dem zweiten Walzgerüst angehalten oder im Schleichgang gefahren wird, während das erste Walzgerüst das in bezug auf die Schweißnaht nachlaufende Metallband walzt und das gewalzte Metallband von dem Bandspeicher aufgenommen wird, das zweite Walzgerüst geöffnet und die Schweißnaht durch das zweite Walzgerüst hindurchgefahren wird, anschließend das zweite Walzgerüst geschlossen wird und so fort, und die jeweilige Schweißnaht im Bereich des Bandauslaufs aus den sie verbindenden Metallbändern herausgetrennt wird. - Im Rahmen der Erfindung finden Metallbänder und insbesondere Edelstahlbänder mit Eingangsdicken bis zu 10 mm Verwendung, wobei das erfindungsgemäße Verfahren auch bei Tandemstraßen mit mehr als zwei Walzgerüsten funktioniert, wenn zwischen jeweils zwei oder zumindest zwei Walzgerüsten ein Bandspeicher angeordnet ist. Dabei kann im Zuge des Öffnens der Walzgerüste wahlweise ein Walzenwechsel vorgenommen werden, weil der Bandspeicher so dimensioniert ist, daß er einerseits praktisch geleert werden kann, während das erste Walzgerüst geöffnet ist und das zweite Walzgerüst das der Schweißnaht voreilende Metallband weiterwalzt und anschließend wieder vollständig gefüllt werden kann, während das zweite Walzgerüst geöffnet ist und das erste Walzgerüst das der Schweißnaht nacheilende Metallband walzt und an den Bandspeicher abgibt. Durch diese Maßnahmen der Erfindung reduziert sich die Schrottlänge bei die Tandemstraße und ihre Walzgerüste durchlaufenden und ggf. kontinuierlich durchlaufenden Metallbändern auf praktisch die Nahtbreite der die Metallbänder verbindenden Schweißnähte, so daß der Schrottabfall gegen Null geht, jedenfalls extrem minimiert wird. Darüber hinaus kann im Rahmen der Erfindung das Tandemwalzen der schweißnahtverbundenen Metallbänder und Edelstahlbänder In-line in kontinuierlich arbeitenden Bandprozeßlinien erfolgen.

Ferner lehrt die Erfindung, daß der Bandzug im Einlaufbereich und Auslaufbereich der Walzgerüste gemessen wird, vorzugsweise auch im Einlaufbereich und Auslaufbereich des Bandspeichers gemessen wird. In diesem Zusammenhang geht die Erfindung von der Erkenntnis aus, daß die Metallbänder zwischen den Walzgerüsten und durch den dort angeordneten Bandspeicher um Winkel von ≥ 90° umgelenkt werden. Dadurch wird der Einfluß der Biegesteifigkeit der Metallbänder auf die Messung, die bei kleinen Umschlingungswinkeln zu großen Meßfehlern führt, vernachlässigbar klein. Es muß lediglich noch das Bandgewicht in der Messung berücksichtigt werden. Somit läßt sich eine hinreichend genaue Bandzugmessung zwischen den Walzgerüsten verwirklichen und ein stabiler Walzprozeß einstellen. Zweckmäßigerweise werden die Bandzüge hinter dem ersten Walzgerüst und vor dem zweiten Walzgerüst eingestellt. Denn in einigen Fällen ist es walztechnisch sinnvoll, wenn der Bandzug hinter dem ersten Walzgerüst nicht gleich dem Bandzug vor dem zweiten Walzgerüst ist. Unterschiedliche Bandzüge können sich positiv auf die Stabilität des Walzprozesses und auf eine maximal mögliche Stichabnahme auswirken. Weiter lehrt die Erfindung, daß vor dem Walzen am Bandanfang zumindest die Banddicke und die Bandfestigkeit gemessen und zur Voreinstellung der Walzgerüste hinsichtlich der Walzkraft und des Planwalzens verwendet werden. Die Messung kann direkt oder indirekt erfolgen und in die Sollwertbildung eines Regelkreises einfließen. Beispielsweise kann die Bandfestigkeit über Kraftmessungen bei den Walzen vorgeschalteten Scher- und/oder Besäumvorgängen ermittelt werden. Tatsächlich bestehen eindeutige Beziehungen zwischen der Scherkraft, Scherfestigkeit sowie der Zugfestigkeit beim beispielsweise Querteilschneiden und/oder Besäumen der Metallbänder. Die Bandfestigkeit kann über die Messung der für einen vorgegebenen Streckgrad erforderlichen Zugkraft in einer vorgeschalteten Streckbiegerichtanlage und/oder über die Messung der für einen vorgegebenen Dressiergrad erforderlichen Walzkraft in einem vorgeschalteten Dressiergerüst ermittelt werden. Beim Streckbiegerichten hängt die erforderliche Zugkraft für einen vorgegebenen Sreckgrad von der Streckgrenze und der Fließkurve ab, während beim Dressieren die erforderliche Walzkraft für einen vorgegebenen Dressiergrad von der Streckgrenze und der Fließkurve abhängt. Es ist daher möglich, aus Messungen an vorgeschalteten Einrichtungen die Bandfestigkeitseigenschaften eines Coils vor dem Walzen vorherzubestimmen und über ein Regelmodell in die Sollwertbildung einfließen zu lassen. Durch verbesserte Sollwerte lassen sich Überwalzungen und Bandrisse vermeiden.

Im Ergebnis führen die erfindungsgemäßen Maßnahmen zu einer höheren Ausbringung beim Walzen und einer höheren Produktivität der Gesamtanlage.

Gegenstand der Erfindung ist ferner eine Tandemstraße die zur Durchführung des erfindungsgemäßen Verfahrens besonders geeignet ist und zumindest zwei Walzgerüste zum Walzen von Metallbändern, insbesondere zum Kaltwalzen austenitischer und ferritischer Metallbänder aufweist. Diese Tandemstraße ist dadurch gekennzeichnet, daß zwischen den beiden Walzgerüsten ein Bandspeicher zum Walzen durchlaufender Metallbänder bei wechselweise geöffneten Walzgerüsten angeordnet ist. Dabei können vor und hinter und ggf. zwischen den Walzgerüsten Bandzugmeßvorrichtungen angeordnet sein. Solche Bandzugmeßvorrichtungen können sich auch vor und hinter dem Bandspeicher befinden. Bei diesen Bandzugmeßvorrichtungen handelt es sich vorzugsweise um Kraftmeßdosen unter den Lagern von Umlenkrollen und/oder Spannrollen für die durchlaufenden Metallbänder und einer Bandumschlingung von mindestens 45°, vorzugsweise ≥ 90°. Tatsächlich lassen sich Kraftmeßdosen zur Bandzugmessung an Rollen mit einer Bandumschlingung bis zu 180° oder mehr einsetzen. Dadurch werden Meßfehler wie sie bei Rollen mit kleinen Umschlingungswinkeln auftreten nahezu ausgeschaltet, können jedenfalls vernachlässigt werden.

Im folgenden wird die Erfindung anhand einer lediglich ein Ausführungsbeispiel darstellenden Zeichnung näher erläutert. Es zeigen:
- Fig. 1: eine erfindungsgemäße Tandemstraße in schematischer Seitenansicht und
- Fig.2-5: einen Schweißnahtdurchlauf durch den Gegenstand nach Fig. 1, wobei die Walzgerüste wechselweise geöffnet werden, um einerseits einen kontinuierlichen Banddurchlauf, andererseits einen Walzenwechsel bei geöffneten Walzgerüsten zu ermöglichen.

In den Fig. 1 bis 5 ist eine Bandprozeßlinie 1 für kontinuierlich durchlaufende Metallbänder dargestellt, bei welcher eine Tandemstraße In-line eingesetzt ist. Von der Bandprozeßlinie 1 sind lediglich ein Einlaufspannsatz 2 und ein Auslaufspannsatz 3 gezeigt. Die Tandemstraße weist zwei Walzgerüste 4, 5 auf. Zwischen den beiden Walzgerüsten 4, 5 ist ein Bandspeicher 6 zum Walzen der durchlaufenden Metallbänder 7 bei wechselweise geöffneten Walzgerüsten 4, 5 dargestellt. Vor und hinter den Walzgerüsten 4, 5 sind Bandzugmeßvorrichtungen 8, 9 angeordnet, nämlich einerseits im Bereich des Einlauf spannsatzes 2, andererseits im Bereich des Auslaufspannsatzes 3. Darüber hinaus sind auch vor und hinter dem Bandspeicher 6 Bandzugmeßvorrichtungen 10, 11 angeordnet.

Der Bandspeicher 6 weist eine heb- und senkbare Umlenkrolle 12 für das ein- und auslaufende Metallband 7 auf, die angetrieben sein kann.

Nach Fig. 2 ist die zwei Metallbänder 7a, 7b verbindende Schweißnaht 13 bis vor das erste Walzgerüst 4 gefahren und dort angehalten worden, während das zweite Walzgerüst 5 weiterwalzt und das zu walzende Metallband 7b dem zwischengeschalteten Bandspeicher 6 im Sinne einer Bandspeicherentleerung entnimmt. Nach Fig. 3 ist das erste Walzgerüst 4 geöffnet worden, hat ggf. ein Walzenwechsel stattgefunden, hat die Schweißnaht 13 das erste Walzgerüst 4 passiert und ist das erste Walzgerüst 4 wieder geschlossen worden, während das zweite Walzgerüst 5 ständig weitergewalzt hat. Nach Fig. 4 ist die Schweißnaht 13 bis vor das zweite Walzgerüst 5 gefahren und dort angehalten worden, während das erste wieder geschlossene Walzgerüst 4 das der Schweißnaht 13 nachfolgende Metallband 7a walzt und der Bandspeicher 6 mit gewalztem Metallband 7a beschickt wird.

Nach Fig. 5 ist das zweite Walzgerüst 5 geöffnet worden, die Schweißnaht 13 hindurchgefahren worden, hat ggf. ein Walzenwechsel stattgefunden und ist das Walzgerüst 5 wieder geschlossen worden, während das erste Walzgerüst 4 kontinuierlich weitergewalzt hat und der Bandspeicher 6 wieder mit gewalztem Metallband 7a gefüllt worden ist. -

Das Heraustrennen bzw. das Ausschneiden der Schweißnaht 13 kann im Bereich des Bandauslaufes erfolgen, und zwar derart, daß die Schrottlänge auf die Breite der Schweißnaht 13 reduziert wird.

## Patentansprüche

1. Verfahren zum Reduzieren der Schrottlänge beim Walzen von mittels Schweißnähten (13) verbundenen Metallbändern (7), insbesondere beim Kaltwalzen von austenitischen und ferritischen Edelstahlbändern, in einer durchlaufenden Tandemstraße mit zumindest zwei Walzgerüsten (4, 5), wonach
- die jeweilige Schweißnaht (13) vor dem ersten Walzgerüst (4) angehalten oder im Schleichgang gefahren wird, während das zweite Walzgerüst (5), das in Bezug auf die Schweißnaht (13) vorlaufende Metallband (7b) weiterwalzt und das weiter zu walzende Metallband (7) aus einem zwischen beiden Walzgerüsten (4, 5) angeordneten Bandspeicher (6) erhält,
- das erste Walzgerüst (4) geöffnet und die Schweißnaht (13) durch das erste Walzgerüst (4) hindurchgefahren wird,
- anschließend das erste Walzgerüst (4) geschlossen und die Schweißnaht (13) nach dem Durchlaufen des Bandspeichers (6) vor dem zweiten Walzgerüst (5) angehalten oder im Schleichgang gefahren wird, während das erste Walzgerüst (4) das in Bezug auf die Schweißnaht (13) nachlaufende Metallband (7a) walzt und das gewalzte Metallband (7) von dem Bandspeicher (6) aufgenommen wird,
- das zweite Walzgerüst (5) geöffnet und die Schweißnaht (13) durch das zweite Walzgerüst (5) hindurchgefahren wird,
- anschließend das zweite Walzgerüst (5) geschlossen wird und so fort, und
- die jeweilige Schweißnaht (13) im Bereich des Bandauslaufs aus den sie verbindenden Metallbändern (7) herausgetrennt wird.

2. Verfahren nach Anspruch 1, **dadurch gekennzeichnet, dass** im Zuge des Öffnens der Walzgerüste (4, 5) wahlweise ein Walzenwechsel vorgenommen wird.

3. Verfahren nach Anspruch 1 oder 2, **dadurch gekennzeichnet, dass** das Tandemwalzen der durch die Schweißnaht (13) verbundene Metallbänder (7) In-line in Bandprozesslinien (1) erfolgt.

4. Verfahren nach einem der Ansprüche 1 bis 3, **dadurch gekennzeichnet, dass** der Bandzug im Einlaufbereich und Auslaufbereich der Walzgerüste (4, 5) gemessen wird.

5. Verfahren nach einem der Ansprüche 1 bis 4, **dadurch gekennzeichnet, dass** der Bandzug im Einlaufbereich und Auslaufbereich des Bandspeichers (6) gemessen wird.

6. Verfahren nach einem der Ansprüche 1 bis 5, **dadurch gekennzeichnet, dass** die Bandzüge hinter dem ersten Walzgerüst (4) und vor dem zweiten Walzgerüst (5) eingestellt werden.

7. Verfahren nach einem der Ansprüche 1 bis 6, **dadurch gekennzeichnet, dass** vor dem Walzen am Bandanfang zumindest die Banddicke und die Bandfestigkeit gemessen und zur Voreinstellung der Walzgerüste (4, 5) hinsichtlich der Walzkraft und des Planwalzens verwendet werden.

8. Verfahren nach einem der Ansprüche 1 bis 7, **dadurch gekennzeichnet, dass** die Bandfestigkeit über Kraftmessungen bei dem Walzen vorgeschalteten Scheren- und/oder Besäumvorgängen ermittelt wird.

9. Verfahren nach einem der Ansprüche 1 bis 8, **dadurch gekennzeichnet, dass** die Bandfestigkeit über die Messung der für einen vorgegebenen Streckgrad erforderlichen Zugkraft in einer vorgeschalteten Streckbiegerichtanlage und/oder über die Messung der für einen vorgegebenen Dressiergrad erforderlichen Walzkraft in einem vorgeschalteten Dressiergerüst ermittelt wird.

10. Tandemstraße zur Durchführung des Verfahrens nach einem der Ansprüche 1 bis 9, mit zumindest zwei Walzgerüsten (4, 5) zum Walzen von Metallbändern (7), insbesondere zum Kaltwalzen austenitischer und ferritischer Metallbänder (7), **dadurch gekennzeichnet, dass** zwischen den beiden Walzgerüsten (4, 5) ein Bandspeicher (6) zum Walzen durchlaufender Metallbänder (7) bei wechselweise geöffneten Walzgerüsten (4, 5) angeordnet ist.

11. Tandemstraße nach Anspruch 10, **dadurch gekennzeichnet, dass** vor und hinter und ggf. zwischen den Walzgerüsten (4, 5) Bandzugmessvorrichtungen (8, 9) angeordnet sind.

12. Tandemstraße nach Anspruch 10 oder 11, **dadurch gekennzeichnet, dass** vor und hinter dem Bandspeicher (6) Bandzugmessvorrichtungen (10, 11) angeordnet sind.

13. Tandemstraße nach einem der Ansprüche 10 bis 12, **dadurch gekennzeichnet, dass** die Bandzugmessvorrichtungen (8 - 11), z. B. Kraftmessdosen unter de Lagern von Umlenkrollen und/oder Spannrollen für die durchlaufenden Metallbänder (7) mit einer Bandumschlingung von mindestens 45°, vorzugsweise ≥ 90° angeordnet sind.

## Claims

1. A method of reducing the scrap length during the rolling of metal strip (7) which is joined by means of weld seams (13), particularly during the cold rolling of austenitic and ferritic stainless steel strip, in a continuous tandem line comprising at least two roll stands (4, 5), according to which
- the respective weld seam (13) is stopped or is moved at creep speed upstream of the first roll stand (4), whilst the second roll stand (5) continues to roll the metal strip (7b) travelling ahead of the weld seam (13), and obtains the metal strip (7) which it continues to roll from a strip accumulator (6) disposed between the two roll stands (4, 5),
- the first roll stand (4) is opened and the weld seam (13) is passed through the first roll stand (4),
- the first roll stand (4) is subsequently closed and after passing through the strip accumulator (6) the weld seam (13) is stopped or is moved at creep speed upstream of the second roll stand (5), whilst the first roll stand (4) rolls the metal strip (7a) travelling behind the weld seam (13) and the rolled metal strip (7) is taken up by the strip accumulator (6),
- the second roll stand (5) is opened and the weld seam (13) is passed through the second roll stand (5),
- the second roll stand (5) is subsequently closed, and so on, and
- in the region of the strip output, the respective weld seam (13) is separated from the metal strips (7) which it joins.

2. A method according to claim 1, **characterised in that** a change of rolls is optionally made in the course of opening the roll stands (4, 5).

3. A method according to claim 1 or 2, **characterised in that** tandem rolling of the metal strips (7) joined by the weld seam (13) is effected in-line in strip processing lines (1).

4. A method according to any one of claims 1 to 3, **characterised in that** the strip tension is measured in the input region and the output region of the roll stands (4, 5).

5. A method according to any one claims 1 to 4, **characterised in that** the strip tension is measured in the input region and the output region of the strip accumulator (6).

6. A method according to any one of claims 1 to 5, **characterised in that** the strip tensions are adjusted downstream of the first roll stand (4) and upstream of the second roll stand (5).

7. A method according to any one of claims 1 to 6, **characterised in that** at least the strip thickness and strip strength are measured at the strip start before rolling and are used for presetting the roll stands (4, 5) as regards rolling force and flat rolling.

8. A method according to any one of claims 1 to 7, **characterised in that** the strip strength is determined via force measurements during shearing and/or trimming operations upstream of rolling.

9. A method according to any one of claims 1 to 8, **characterised in that** the strip strength is determined via the measurement of the tensile force which is necessary for a given degree of stretching in an upstream stretcher-and-roller levelling installation and/or via the measurement of the rolling force which is necessary for a given degree of conditioning in an upstream conditioning roll stand.

10. A tandem line for carrying out the method according to any one of claims 1 to 9, comprising at least two roll stands (4, 5) for rolling metal strip (7), particularly for the cold rolling of austenitic and ferritic metal strip (7), **characterised in that** a strip accumulator (6) is disposed between the two roll stands (4, 5) for rolling continuous metal strip (7) when the roll stands (4, 5) are opened alternately.

11. A tandem line according to claim 10, **characterised in that** strip tension measuring apparatuses (8, 9) are disposed upstream and downstream of and optionally between the roll stands (4, 5).

12. A tandem line according to claim 10 or 11, **characterised in that** strip tension measuring apparatuses (10, 11) are disposed upstream and downstream of the strip accumulator (6).

13. A tandem line according to any one of claims 10 to 12, **characterised in that** the strip tension measuring apparatuses (8 - 11), e.g. load cells, are disposed below the bearings of deflection rolls and/or tension rolls having a degree of strip looping of at least 45°, preferably ≥ 90°, for the continuous metal strip (7).

## Revendications

1. Procédé pour réduire la longueur des chutes dans le laminage de bandes métalliques (7) jointes au moyen de cordons de soudure (13), en particulier dans le laminage à froid de bandes d'aciers spéciaux austénitiques et ferritiques, dans un train tandem continu comportant au moins deux cages de laminoir (4, 5), selon lequel
- chaque cordon de soudure (13) est stoppé devant la première cage de laminoir (4) ou déplacé à vitesse lente, tandis que la deuxième cage de laminoir (5) continue de laminer la bande métallique (7b) avant par rapport au cordon de soudure (13) et reçoit la bande métallique (7) à laminer d'un stockeur de bandes (6) disposé entre les deux cages de laminoir (4, 5),
- la première cage de laminoir (4) est ouverte et le cordon de soudure (13) est déplacé à travers la première cage de laminoir (4),
- ensuite la première cage de laminoir (4) est fermée et, après traversée du stockeur de bandes (6), le cordon de soudure (13) est stoppé devant la deuxième cage de laminoir (5) ou est déplacé à vitesse lente, tandis que la première cage de laminoir (4) lamine la bande métallique (7a) venant après le cordon de soudure (13), et la bande métallique (7) laminée est reprise par le stockeur de bandes (6),
- la deuxième cage de laminoir (5) est ouverte et le cordon de soudure (13) est déplacé à travers la deuxième cage de laminoir (5),
- la deuxième cage de laminoir (5) est ensuite fermée et ainsi de suite, et
- chaque cordon de soudure (13) est sectionné dans la zone de la sortie de bande des bandes métalliques (7) qu'il relie.

2. Procédé selon la revendication 1, **caractérisé en ce qu'**au cours de l'ouverture des cages de laminoir (4, 5), on procède facultativement à un changement de cylindre.

3. Procédé selon la revendication 1 ou 2, **caractérisé en ce que** le laminage tandem des bandes métalliques (7) jointes par le cordon de soudure (13) s'effectue en ligne dans des lignes de traitement de bande (1).

4. Procédé selon l'une des revendications 1 à 3, **caractérisé en ce que** la traction de la bande est mesurée dans la zone d'entrée et la zone de sortie des cages de laminoir (4, 5).

5. Procédé selon l'une des revendications 1 à 4, **caractérisé en ce que** la traction de la bande est mesurée dans la zone d'entrée et la zone de sortie du stockeur de bandes (6).

6. Procédé selon l'une des revendications 1 à 5, **caractérisé en ce que** les tractions de la bande sont réglées derrière la première cage de laminoir (4) et devant la deuxième cage de laminoir (5).

7. Procédé selon l'une des revendications 1 à 6, **caractérisé en ce qu'**avant le laminage, on mesure au début de la bande au moins l'épaisseur de la bande et sa résistance et on les utilise pour pré-régler les cages de laminoir (5) en ce qui concerne la force de laminage et le laminage plan.

8. Procédé selon l'une des revendications 1 à 7, **caractérisé en ce que** la résistance de la bande est déterminée par des mesures de la force lors de processus de cisaillement et/ou de rognage en amont du laminage.

9. Procédé selon l'une des revendications 1 à 8, **caractérisé en ce que** la résistance de la bande est déterminée par la mesure de la force de traction nécessaire pour un degré d'étirement prédéfini, dans une installation de dressage par étirement et flexion située en amont et/ou à travers la mesure de la force de laminage nécessaire pour un degré de dressage prédéfini dans une cage de dressage située en amont.

10. Train tandem pour la mise en ouvre du procédé selon l'une des revendications 1 à 9, comportant au moins deux cages de laminoir (4, 5) pour le laminage de bandes métalliques (7), en particulier pour le laminage à froid de bandes métalliques (7) austénitiques et ferritiques, **caractérisé en ce qu'**entre les deux cages de laminoir (4, 5) est disposé un stockeur de bandes (6) pour le laminage de bandes métalliques (7) le traversant, avec cages de laminoir (4, 5) ouvertes alternativement.

11. Train tandem selon la revendication 10, **caractérisé en ce que** des dispositifs de mesure de la traction de la bande (8, 9) sont disposés devant et derrière et éventuellement entre les cages de laminoir (4, 5).

12. Train tandem selon la revendication 10 ou 11, **caractérisé en ce que** des dispositifs de mesure de la traction de la bande (10, 11) sont disposés devant et derrière le stockeur de bandes (6).

13. Train tandem selon l'une des revendications 10 à 12, **caractérisé en ce que** les dispositifs de mesure de la traction de la bande (8 à 11), par exemple des boîtes de mesure de force, sont disposés sous les paliers de rouleaux de renvoi et/ou de rouleaux de tension pour les bandes métalliques (7) en circulation avec un enroulement de la bande d'au moins 45°, de préférence ≥ 90°.
